# EUROPÄISCHE PATENTSCHRIFT

(11) **EP 1 189 492 B1**
(45) Veröffentlichungstag und Bekanntmachung des Hinweises auf die Patenterteilung: **02.04.2008**
(21) Anmeldenummer: 01119011.3
(22) Anmeldetag: 07.08.2001
(51) Int. Cl.: H05H 1/24, G21K 1/00, F41B 15/04

(54) **Explosivstoffgetriebene RF-Strahlenquelle**
Explosive activated RF source
Source RF activée par explosif

(30) Priorität: 12.09.2000 DE 10044867
(43) Veröffentlichungstag der Anmeldung: 20.03.2002
(73) Patentinhaber: Rheinmetall Waffe Munition GmbH, 40880 Ratingen (DE)
(72) Erfinder: Jung, Markus, Dr., 29358 Eicklingen (DE)
(74) Vertreter: Dietrich, Barbara

(56) Entgegenhaltungen:
- DE-A- 19 959 358
- US-A- 5 192 827
- LINDEMUTH L R ET AL: "US/Russian collaboration in high-energy-density physics using high-explosive pulsed power: ultrahigh current experiments, ultrahigh magnetic field applications, and progress toward controlled thermonuclear fusion" IEEE TRANSACTIONS ON PLASMA SCIENCE, DEC. 1997, IEEE, USA, Bd. 25, Nr. 6, Seiten 1357-1372, XP002186871 ISSN: 0093-3813
- ENGEL T G ET AL: "Design and development of a novel flux compression generator for landmine detection applications" 9TH SYMPOSIUM ON ELECTROMAGNETIC LAUNCH TECHNOLOGY (EML), EDINBURGH, UK, 13-15 MAY 1998, Bd. 35, Nr. 1, pt.1, Seiten 245-249, XP002186872 IEEE Transactions on Magnetics, Jan. 1999, IEEE, USA ISSN: 0018-9464
- DATABASE INSPEC [Online] THE INSTITUTION OF ELECTRICAL ENGINEERS, STEVENAGE, GB; FORTOV V E ET AL: "Magnetic flux compressors for high power vircator system" Database accession no. 5124293 XP002186874 & ELECTROMAGNETIC ENVIRONMENTS AND CONSEQUENCES. PROCEEDINGS OF THE EUROPEAN ELECTROMAGNETICS INTERNATIONAL SYMPOSIUM ON ELECTROMAGNETIC ENVIRONMENT AND CONSEQUENCES, EUROEM 94, PROCEEDINGS OF EUROEM'94, BORDEAUX, FRANCE, 30 MAY-3 JUNE 1994, Seiten 249-256 vol.1, 1995, Gramat, France, EUROEM, France
- ENGEL T G ET AL: "Energy conversion and high power pulse production using miniature magnetic flux compressors" IEEE TRANSACTIONS ON PLASMA SCIENCE, OCT. 2000, IEEE, USA, Bd. 28, Nr. 5, Seiten 1342-1346, XP002186873 ISSN: 0093-3813

## Beschreibung

Die Erfindung betrifft eine explosivstoffgetriebene RF-Strahlenquelle nach dem Oberbegriff des Patentanspruchs 1.

Bekannt sind RF-Strahlenquellen (RF = Radio Frequency), auch HPM-Quellen genannt (HPM = High Power Microwave - Hochleistungsmikrowellen), zur nicht letalen Zerstörung, Störung oder Blendung von Zielen. Dazu können die RF-Strahlenquellen in einem Trägersystemen, beispielsweise einem Gefechtskopf, untergebracht sein.

Eine RF-Strahlenquelle in einem Projektil beschreibt die US 5,192,827. Der zur Erzeugung einer hohen abzustrahlenden Frequenz notwendige Strom wird vor Abschuß des Projektils in einer Pulsformeinrichtung gespeichert. Die Pulsformeinrichtung wird dabei von einer Spule, einem dielektrischen Stab und einem Dielektrikum gebildet. Die Entladung der Pulsformeinrichtung erfolgt über einen Nanosekundenschalter. Über diesen wird der erzeugte Puls in eine im Projektil befindliche Antenne gegeben, die diesen Puls durch das Gehäuse des Projektils zum Ziel hin abstrahlt. In einem Ausführungsbeispiel befinden sich mehrere Pulsformeinrichtungen im Projektil. Dadurch summiert sich die erzeugbare Leistung auf ca. 12 MW.

Einen elektronenbeschleunigten Mikrowellenapplikator für eine Plasma-Quelle beschreibt die US 5,707,452. Hierbei wird die hohe Energie durch die Beschleunigung der erzeugten Plasma-Elektronen beim Passieren von Spalten des geschlitzten Applikators realisiert, der mit einer Antenne elektrisch verbunden ist. Auch die aus der vorgenannten US 5,707,452 hervorgegangene US 5,975,014 beschreibt einen solchen Applikator.

Aus der DE 41 41 516 A1 ist ein elektrischer Impulsgenerator mit sättigbarer Induktanz beschrieben. Zur Impulsformung wird eine Koaxialleitung durch eine magnetische Kompression belastet und über einen magnetischen Schalter mit sättigbarer Induktanz entlastet, wodurch Pulse geformt werden.

Die US 5,307,079 und die US 5,216,695 offenbaren Mikrowellen erzeugende und verstärkende Schaltungen. Zur Erreichung hoher Frequenzen sind Transistoren in einen Marx-Generator integriert, der diese an eine Antenne abgibt.

In der nicht vorveröffentlichten DE 199 59 358 wird eine mit Explosivstoff getriebene autonome RF-Strahlenquelle offenbart. Dort wird zeit- oder aufschlaggesteuert durch eine Batterie ein Zünder eines magnetischen Flußkompressors gezündet, wodurch in herkömmlicher Art und Weise der im Liner befindliche Hochexplosivstoff den Spulenkörper aufreißt und die einzelnen Windungen nacheinander kurzgeschlossen werden. Ausgangsseitig ist der Flußkompressor mit einer Verstärkereinheit verbunden, welche die erzeugte Spannung verstärkt und diese über eine Hochdruck-Funkenstrecke an einen UWB-Pulser zur Erzeugung von Pulsen gibt. Über eine mit dem Kabelwiderstand des UWB-Pulses angepaßte Breitbandantenne werden danach die Pulse auf das Ziel abgestrahlt.

Lindemuth et al.: "US/Russion collaboration in high-energy-density physics using high-explosive pulsed power" - IEEE Transactions on Plasma Science, Dec. 1997, Bd. 25, N.6, Seiten 1357-1372, offenbart eine explosivstoffgetriebene Röntgenstrahlungsquelle.

Der Erfindung stellt sich nun die Aufgabe, eine einfache, explosivstoffgetriebene RF-Strahlenquelle aufzuzeigen, die zudem eine Steigerung der Hochfrequenz aufweist.

Gelöst wird die Aufgabe durch die Merkmale des Patentanspruches 1.

Der Erfindung liegt die Idee zugrunde, eine explosivstoffgetriebene RF-Strahlenquelle nur aus einem Pulsgenerator bzw. eine Pulserzeugungseinrichtung aufzubauen, dessen erzeugte Pulse direkt an ein Ziel abgestrahlt werden. Der Pulsgenerator ist als magnetischer Flußkompressor ausgerührt und weist einen mit Explosivstoff gefüllten Liner, der sich in einer Spule befindet, auf. In der RF-Strahlenquelle ist eine kapazitive Last eingebunden, die mit dem Pulsgenerator ausgangsseitig verbunden ist, wodurch die Spule mit der kapazitiven Last einen elektrischen Schwingkreis bildet und die kapazitive Last gleichzeitig als Antenne fungiert. Die in diesem Schwingkreis erzeugte Frequenz kann dadurch direkt abgestrahlt werden. Dazu muß das Gehäuse der RF-Strahlenquelle so gestaltet sein, daß die erzeugten Frequenzen ungehindert hindurch gelangen können. Weiterhin wird zur Leistungssteigerung der RF-Strahlenquelle im Bereich zwischen dem Liner in der Spule und den Windungen ein Mittel eingebracht, wodurch sich die Anzahl freier Elektronen erhöht, um die Plasmabildung zu unterstützen und eine bessere Umsetzung von chemischer Energie in hochfrequente Energie zu erreichen, um somit eine höhere Frequenz anzuregen.

Als geeignete Mittel für die Ausbildung eines Plasmas sind Materialien mit geringer elektrischer Leitfähigkeit, geringer Bindungsenergie für Elektronen sowie mit rauhen Oberflächenstrukturen, die Materialspitzen im Bereich von wenigen Mikrometern (µm) aufweisen.

Eine weitere Möglichkeit der Erhöhung der Plasmaausbildung ist die Erhöhung der elektrischen Feldstärke im Bereich zwischen der Spule und der explosivstoffgetriebenen Kurzschlußvorrichtung durch eine entsprechende Gestaltung der Spulenstruktur.

Die Verringerung des Umgebungsdrucks im Bereich zwischen der Spule und der explosivstoffgetriebenen Kurzschlußvorrichtung sich öffnender Liner durch Erzeugung eines Unterdrucks (Vakuums) wirkt sich gleichfalls positiv auf die Bildung von freien Elektronen aus.

Außerdem kann ein günstiges Hintergrundgas für die Plasmabildung im Bereich zwischen der Spule und der explosivstoffgetriebenen Kurzschlußvorrichtung eingebracht werden.

Anhand von Ausführungsbeispielen soll die Erfindung näher erläutert werden.

Es zeigen:
- Figur 1: eine RF-Strahlenquelle in einem Trägersystem
- Figur 2: eine erste Ausführungsform der RF-Strahlenquelle
- Figur 3: eine weitere Ausführungsform der RF-Strahlenquelle
- Figur 4: ein Parallelschwingkreis als Last.

In Figur 1 ist ein Trägersystem 1, hier ein Geschoß, zum Verbringen einer RF-Strahlenquelle 2 dargestellt. Die RF-Strahlenquelle 2 besteht dabei aus einer Batterie 3 oder einer ähnlichen Stromspeichereinheit, die mit einem Zünder 11 einer mit Explosivstoff 10 getriebenen Pulserzeugungseinrichtung 4 elektrisch in Verbindung steht, sowie einer kapazitive Last C_{L}. Die kapazitive Last C_{L} ist mit dem Ausgang der Pulserzeugungseinrichtung 4 verbunden. Die Pulserzeugungseinrichtung 4 ist hier ein magnetischer Flußkompressor, der eine Spule 6 besitzt, die aus einem Spulenkörper 6.1 besteht, auf dem sich Windungen 6.2 befinden und in dem ein Liner 6.3 intergriert ist. Mit Anschluß an die Batterie bzw. an den Zuschalter der Batterie wird ein Stromfluß in den Windungen 6.2 initiiert. Der Explosivstoff 10 und der Zünder 11 sind entweder in einer eine zusätzlich in der Spule 6 integrietren Kurzschlußvorrichtung 7 oder im Liner 6.3 untergebracht.

Das allgemeine Wirkprinzip dieser RF-Strahlenquelle 2 läßt sich wie folgt beschreiben. Mit dem Trägersystem 1 wird die autonome RF-Strahlenquelle 2 zum Ziel vor Ort gebracht. Dort erfolgt die Zuschaltung der Batterie 3, beispielsweise zeit- oder aufschlaggesteuert auf die Spule 6. Beim Erreichen des Strommaximums in der Spule 6, durch die weitere, nicht näher dargestellte Energieversorgung wird der Zünder 11, beispielsweise ein Ringzünder, des magnetischen Flußkompressors 4 gezündet, wodurch in herkömmlicher Art und Weise der in der Kurzschlußvorrichtung 7 (oder im sich öffnenden Liner 6.3) befindliche Hochexplosivstoff 10 die Kurzschlußvorrichtung 7 und den Spulenkörper 6.1 aufreißt und die einzelnen Windungen 6.2 nacheinander kurzgeschlossen werden. Bei einer anfänglich kleinen Anfangsinduktivität und einem konstanten magnetischen Fluß wird bei nur noch einer Windung 6.2 eine fast 100-fache oder höhere Verstärkung erzeugt. Dabei wird chemische Energie in eine elektrische Energie umgewandelt, wobei die Endenergie W abhängig ist von der Anfangsinduktivität L₀ / Endinduktivität Lₙ x Anfangsenergie Wo ist.

Die kapazitive Last C_{L} bildet mit der Spule 6 nach dem Schließen des Stromkreises den sich öffnenden Liner 6.3 einen Schwingkreis, dessen Frequenz sich durch die zeitliche Änderung der Induktivität der Spule 6 aufgrund der Schockwelle im Liner 6.3 verändert. Diese Frequenz bzw. der erzeugte Puls 8 wird direkt von der als Antenne fungierenden kapazitiven Last C_{L} abgestrahlt.

Zur Erhöhung der abstrahlbaren Frequenzen wird in Figur 2 und Figur 3 nun vorgeschlagen, den magnetischen Pluskompressor 4 konstruktiv zu verändern, um mehrere freie Elektronen zu erhalten. Dies bewirkt eine spontane Plasmaausbildung mit extrem schnellem Einschaltverhalten, wodurch höhere Frequenzen ohne zusätzliche elektrische Bauelemente erzeugt werden können.

In Figur 2 wird dazu in einer ersten Variante zwischen dem Spulenkörper 6.1 mit seinen Windungen 6.2 und dem Liner 6.3 ein die Plasmaausbildung unterstützendes Mittel 14 eingebracht.

Dieses unterstützende Mittel 14 kann einerseits ein Material 15 sein, das als Schicht zwischen dem Spulenkörper 6.1 und dem Liner 6.3 aufgesetzt ist, andererseits ein günstiges Hintergrundgas oder ein Vakuum, wobei auch eine Kombination von Schicht und Gas bzw. Vakuum möglich ist.
Ein solches die Plasmaausbildung erhöhendes Material 15 weist eine geringe elektrische Leitfähigkeit, eine geringe Bindungsenergie für Elektronen und / oder eine Oberflächenstruktur mit Materialspitzen im Bereich von wenigen Mikrometern auf. Ein, alle diese Vorzüge für die Erhöhung freier Elektronen besitzendes Material 15 ist beispielsweise eine Kohlenstoff-Faser oder ein Samt.

Figur 3 gibt eine weitere Maßnahme zur Erhöhung der elektrischen Feldstärke im Bereich 13 an, was gleichfalls die Plasmaausbildung vorteilhaft beeinflußt. Dabei ist der Spulenquerschnitt der Spule 6 verändert worden, wobei der Spulenkörper 6.1 kegelstumpfartig ausgeführt ist und mit seinem größeren Spulenquerschnitt bereits die ersten Windungen 6.2 der Spule 6 erreicht. Dabei kommt es zu einer scharfen Kantenbildung zwischen der Kurzschlußvorrichtung 7 bzw. dem Liner 6.3 und dem Spulenkörper 6.1 mit der ersten Windung 6.2. Die für den Kurzschluß notwendige Energie, um die Kurzschlußvorrichtung 7 und den Spulenkörper 6.1 aufzureißen, kann, bedingt durch den geringeren notwendigen Weg zwischen der Kurzschlußvorrichtung 7 und den Windungen 6.2, minimiert werden und steht damit der Plasmaausbildung zur Verfügung.

Als eine Variante der kapazitiven Last C_{L} kann auch ein LC-Parallelschwingkreis ausgangsseitig an die Pulserzeugungseinrichtung 4 angeschlossen werden, wie in Fig. 4 dargestellt. Dadurch wird eine verbesserte Abstrahlcharakteristik der RF-Strahlenquelle 2 erreicht.

Es versteht sich, daß im Rahmen des Erfindungsgedankens Änderungen möglich sind. So kann die vorgenannte und beschriebene RF-Strahlenquelle 2 auch mit herkömmlichen Verstärkungseinrichtungen und Antennen kombiniert werden.

## Patentansprüche

1. Explosivstoffgetriebene RF-Strahlenquelle, aufweisend eine Pulserzeugungseinrichtung mit einer Spule, die einen Spulenkörper, einen Liner und Windungen besitzt, wobei sich in dem Liner ein Explosivstoff befindet, welcher durch einen Zünder gezündet wird, **dadurch gekennzeichnet, daß**
- zwischen dem Spulenkörper (6.1) und dem Liner (6.3) in einem Bereich (13) ein die Plasmabildung unterstützendes Mittel (14) eingebracht ist und
- die Pulserzeugungseinrichtung (4) ausgangsseitig mit einer als Antenne fungierenden kapazitiven Last (C_{L}) und/oder induktiven Last verbunden ist.

2. Explosivstoffgetriebene RF-Strahlenquelle nach Anspruch 1, **dadurch gekennzeichnet, daß** das unterstützende Mittel (14) Materialien (15) sind, die auf der Oberfläche des Spulenkörpers (6.1) aufgebracht sind und eine geringe elektrische Leitfähigkeit aufweisen, eine geringe Bindungsenergie für Elektronen besitzen und eine rauhige Oberflächenstruktur aufweisen.

3. Explosivstoffgetriebene RF-Strahlenquelle nach Anspruch 2, **dadurch gekennzeichnet, daß** es sich bei dem eingebundenem Material (15) um Kohlenstoff-Fasern handelt.

4. Explosivstoffgetriebene RF-Strahlenquelle nach Anspruch 2, **dadurch gekennzeichnet, daß** es sich bei dem eingebundenen Material (15) um Samt handelt.

5. Explosivstoffgetriebene RF-Strahlenquelle nach Anspruch 1, **dadurch gekennzeichnet, daß** als unterstützendes Mittel (14) der Spulenquerschnitt kegelförmig ist.

6. Explosivstoffgetriebene RF-Strahlenquelle nach einem oder mehreren der Ansprüche 1 bis 5, **dadurch gekennzeichnet, daß** das unterstützendes Mittel (14) ein Hintergrundgas ist.

7. Explosivstoffgetriebene RF-Strahlenquelle nach Anspruch 6, **dadurch gekennzeichnet, daß** das Hintergrundgas Helium oder Argon ist.

8. Explosivstoffgetriebene RF-Strahlenquelle nach einem oder mehreren der Ansprüche 1 bis 5, **dadurch gekennzeichnet, daß** das unterstützendes Mittel (14) Vakuum ist.

9. Explosivstoffgetriebene RF-Strahlenquelle nach einem der vorgenannten Ansprüche 1 bis 8, **dadurch gekennzeichnet, daß** der Kondensator (C_{L}) mit einer Spule (L_{L}) als Parallelschwingkreis ausgangsseitig mit der Pulserzeugungseinrichtung (4) elektrisch verbunden ist.

## Claims

1. Explosive-powered RF beam source, having a pulse generating device with a coil which has a coil former, a liner and turns, with the liner containing an explosive which is detonated by means of a fuze, **characterized in that**
- a means (14) which assists plasma formation is incorporated between the coil former (6.1) and the liner (6.3) in an area (13), and
- the pulse generator device (4) is connected on the output side to a capacitive load (C_{L}) and/or inductive load which acts as an antenna.

2. Explosive-powered RF beam source according to Claim 1, **characterized in that** the supported means (14) are materials (15) which are applied to the surface of the coil former (6.1) and have poor electrical conductivity, have a low binding energy for electrodes, and have a workup surface structure.

3. Explosive-powered RF beam source according to Claim 2, **characterized in that** the bonded-in material (15) comprises carbon fibres.

4. Explosive-powered RF beam source according to Claim 2, **characterized in that** the bonded-in material (15) comprises velour.

5. Explosive-powered RF beam source according to Claim 1, **characterized in that** the coil cross section is conical as the supporting means (14).

6. Explosive-powered RF beam source according to one or more of Claims 1 to 5, **characterized in that** the supporting means (14) is a background gas.

7. Explosive-powered RF beam source according to Claim 6, **characterized in that** the background gas is helium or argon.

8. Explosive-powered RF beam source according to one or more of Claims 1 to 5, **characterized in that** the supporting means (14) is a vacuum.

9. Explosive-powered RF beam source according to one of the abovementioned Claims 1 to 8, **characterized in that** the capacitor (C_{L}), together with the coil (L_{L}) as parallel resonance circuit, is electrically connected on the output side to the pulse generating device (4).

## Revendications

1. Source de rayonnement RF alimentée par explosif, qui présente un dispositif de production d'impulsions doté d'une bobine qui possède un corps de bobine, une garniture et des enroulements, un explosif qui est allumé par un allumage étant placé dans la garniture,
**caractérisé en ce que**
- un moyen (14) qui soutient la formation d'un plasma est installé dans une partie (13) située entre le corps de bobine (6.1) et la garniture (6.3) et
- la sortie du dispositif (4) de production d'impulsions est reliée à une charge capacitive (C_{L}) qui joue le rôle d'une antenne et/ou à une charge inductive.

2. Source de rayonnement RF alimentée par explosif selon la revendication 1, **caractérisée en ce que** le moyen de soutien (14) est constitué de matériaux (15) qui sont appliqués sur la surface du corps de bobine (6.1) et qui ont une faible conductivité électrique, possèdent une basse énergie de liaison des électrons et présentent une surface à structure rugueuse.

3. Source de rayonnement RF alimentée par explosif selon la revendication 2, **caractérisée en ce que** le matériau (15) incorporé est constitué de fibres de carbone.

4. Source de rayonnement RF alimentée par explosif selon la revendication 2, **caractérisée en ce que** le matériau (15) incorporé est un velours.

5. Source de rayonnement RF alimentée par explosif selon la revendication 1, **caractérisée en ce que** pour former le moyen de soutien (14), la bobine a une section transversale conique.

6. Source de rayonnement RF alimentée par explosif selon l'une ou plusieurs des revendications 1 à 5, **caractérisée en ce que** le moyen de soutien (14) est un gaz d'arrière-plan.

7. Source de rayonnement RF alimentée par explosif selon la revendication 6, **caractérisée en ce que** le gaz d'arrière-plan est l'hélium ou l'argon.

8. Source de rayonnement RF alimentée par explosif selon l'une ou plusieurs des revendications 1 à 5, **caractérisée en ce que** le moyen de soutien (14) est le vide.

9. Source de rayonnement RF alimentée par explosif selon l'une des revendications 1 à 8, **caractérisée en ce que** la sortie du condensateur (C_{L}) qui forme un circuit parallèle avec une bobine (L_{L}) est reliée électriquement au dispositif (4) de production d'impulsions.
